# EUROPÄISCHE PATENTSCHRIFT

(11) **EP 1 947 400 B1**
(45) Veröffentlichungstag und Bekanntmachung des Hinweises auf die Patenterteilung: **02.10.2013**
(21) Anmeldenummer: 08000540.8
(22) Anmeldetag: 14.01.2008
(51) Int. Cl.: F24F 11/00, F24F 11/02, F24F 11/04

(54) **Verfahren und Vorrichtung zum Be- und/oder Entlüften eines Raumes**
Device and method for venting or removing air from a room
Dispositif et procédé destinés à l'alimentation et l'évacuation d'air d'une pièce

(30) Priorität: 17.01.2007 DE 102007003356; 05.02.2007 DE 102007006418
(43) Veröffentlichungstag der Anmeldung: 23.07.2008
(73) Patentinhaber: Schako Klima Luft Ferdinand Schad KG, 78600 Kolbingen (DE)
(72) Erfinder: Müller, Rainer, Dr., 78600 Kolbingen (DE)
(74) Vertreter: Weiss, Peter

(56) Entgegenhaltungen:
- WO-A1-81/01455
- WO-A1-96/23176
- US-A- 4 428 529
- US-A- 5 720 658

## Beschreibung

Die Erfindung betrifft ein Verfahren zum Be- und/oder Entlüften eines Raumes nach dem Oberbegriff des Anspruchs 1.

### Stand der Technik

Räume, gleichwohl ob es sich um private, geschäftliche oder beruflich bzw. industriell genutzte Räume handelt, werden heute in vielen Fällen klimatisiert. Hierzu sind den einzelnen Räumen Klimaanlagen zugeordnet, die sich entweder in den Räumen selbst befinden oder in einem separaten Raum, wobei in letzterem eigentlichen zu klimatisierenden Raum zugeführt wird. Diese Luft tritt dann in den Raum durch ein Luftauslass ein, wobei hier beispielsweise eine bestimmte Richtung oder ein Drall mitgegeben werden kann.

Eine Regelung der Luft erfolgt unter anderem auch in dem Luftkanal selbst durch eine entsprechende Einrichtung. Bei dieser Einrichtung handelt es sich meist um eine Drosselklappe, durch welche der freie Querschnitt des Luftkanals verändert werden kann, je nachdem, ob eine Zuführung oder Abführung von mehr oder weniger Luft in bzw. aus einem Raum erfolgen soll. Eine derartige Einrichtung ist beispielsweise aus der EP 0 400 401 A1 oder der DE 40 07 176 A1 bekannt.

Die Regelung der Drosselklappen geschieht in der Regel anhand von der Ermittlung eines Wirkdruckes vor der Drosselklappe, was beispielsweise durch ein entsprechendes Messkreuz geschehen kann, wie dies in der DE 33 36 911 A1 beschrieben ist. Ein schneller Regelalgorhythmus vergleicht den Sollwert mit dem gemessenen Istwert eines statischen Differenz-Drucktransmitters und regelt, unabhängig gegenüber Druckschwankungen im Luftkanal, schnell, präzise und stabil aus.

Des weiteren offenbart die US 5 720 658 A ein Verfahren und eine Vorrichtung zum Belüften eines Raumes, bei dem über einen Luftkanal Luft in einen Raum eingebracht wird und über eine Regelung des Luftvolumenstroms in dem Luftkanal der Luftdruck in dem Raum geregelt wird.

### Aufgabe

Aufgabe der vorliegenden Erfindung ist es, die Zu- bzw. Abführung von Luft zu einem Raum, insbesondere zu Laboren oder Reinräumen wesentlich zu verbessern.

### Lösung der Aufgabe

Zur Lösung der Aufgabe führt, dass ein Druck des Volumenstromes in dem Luftkanal und der Luftdruck in dem Raum in einem Regler ermittelt und geregelt werden, wobei dem Regler zwei Sensoren zugeordnet sind, von denen der eine Sensor den Raumdruck und der andere Sensor den Wirkdruck in dem Luftkanal ermittelt und regelt, wobei die Regelung des Volumenstroms im Luftkanal und die Regelung des Raumdrucks unabhängig voneinander erfolgt.

Beispielsweise in Reinräumen oder Laborräumen soll ein konstanter Über- oder Unterdruck gegenüber benachbarten Räumen, wie beispielsweise einem Flur oder einer Schleuse eingehalten werden. Hierdurch kann ein Eindringen oder Ausdringen von schadstoffhaltiger oder ungereinigter Luft mit zu hohen Staubanteil vermieden werden. Gemäss der vorliegenden Erfindung geschieht dies in unmittelbarem Zusammenhang mit der Regelung des Luftvolumenstroms in dem Luftkanal. Es handelt sich somit um eine kombinierte Volumenstrom-/Raumdruckregelung, welche zur konstanten Druckhaltung relativ dichter Räume eingesetzt werden kann.

In einem bevorzugten Ausführungsbeispiel wird die Regelung des Druckes in dem Raum in einem Bypass zur Regelung des Luftvolumenstromes durchgeführt. Vorrichtungsgemäss bedeutet dies, dass der Einrichtung zur Regelung des Luftvolumenstromes eine Bypass-Leitung zugeordnet ist, in der sich eine Einrichtung zur Regelung des Raumdruckes befindet. Beide Einrichtungen sollen aber bevorzugt durch denselben Regler gesteuert werden. Dieser Regler kann dann selbstständig zwischen Raumdruck- und Volumenstromregelung umschalten.

Die Regelung in der Bypass-Leitung und in dem Luftkanal erfolgt bevorzugt durch jeweils eine Drosselklappe, durch welche die freie Nennweite des Luftkanals bzw. der Bypass-Leitung verändert werden kann. Dabei ist die Nennweite der Bypass-Leitung in der Regel wesentlich kleiner als die Nennweite des Luftkanals.

Beiden Drosselklappen ist jeweils eine schnelllaufender Stellantrieb zugeordnet, mit dem die Stellung der Drosselklappe verändert werden kann.

In dem Regler sind bevorzugt zwei Sensoren integriert. Ein Sensor ermittelt den Wirkdruck vor der Drosselklappe, d.h., den Volumenstrom. Dies kann beispielsweise über das oben erwähnte Messkreuz in dem Luftkanal geschehen.

Der andere Sensor ermittelt den Raumdruck und veranlasst den Regler zur Änderung der Drosselklappe in der Bypass-Leitung, sofern der Raumdruck erhöht oder vermindert werden soll, D.h., die Regelung des Volumenstromes im Luftkanal und die Regelung des Raumdruckes können unabhängig voneinander erfolgen, sind jedoch exakt aufeinander abgestimmt. Innerhalb eines einstellbaren Arbeitsbereiches wird dem Raum eine definierte Luftmenge (Frischluft) zugeführt. Ist diese Luftmenge erreicht, bleibt die Drosselklappe stehen und die Regelung des Raumdruckes erfolgt dann separat über die Bypass-Leitung. Reicht die Menge zur Aufrechterhaltung des gewünschten Raumdruckes nicht aus, so wird zusätzlich die Einrichtung zur Raumdruckregelung in der Bypass-Leitung angesprochen und geöffnet, damit über den Bypass zusätzliche Luft zugeführt werden kann.

### Figurenbeschreibung

Weitere Vorteile, Merkmale und Einzelheiten der Erfindung ergeben sich aus der nachfolgenden Beschreibung eines bevorzugten Ausführungsbeispiels sowie anhand der Zeichnung; diese zeigt in ihrer einzigen Figur einen Ausschnitt aus einer schematischen Darstellung einer erfindungsgemässen Vorrichtung zum Be- und/oder Entlüften eines Raumes.

Das Be- und/oder Entlüften eines nicht näher gezeigten Raumes erfolgt im Wesentlichen über einen Luftkanal 1, in dem eine Einrichtung 2 zur Regelung des Luftvolumenstromes integriert ist. Das Volumen des Luftstromes wird durch eine Drosselklappe 3 geregelt, durch die eine Nennweite d des Luftkanals 1 verändert werden kann. Sie schwenkt dabei um eine Drehachse A, was über einen entsprechenden Stellantrieb 4 erfolgt.

Zur Regelung der Drosselklappe 3 ist der Antrieb 4 über eine nur gestrichelt angedeutete Leitung 5 mit einem Regler 6 verbunden. In diesem Regler 6 sind zwei Sensoren 7 und 8 integriert. Der Sensor 7 ermittelt den Raumdruck, indem er mit dem zu regelnden und einem geeigneten Referenzraum verschlaucht wird.

Der Sensor 8 ist mit einem Messkreuz 9 verbunden, welches in dem Luftkanal 1 angeordnet ist. Ein derartiges Messkreuz 9 wird beispielsweise in der DE 33 36 911 A1 beschrieben, Mit ihm wird der Wirkdruck vor der Drosselklappe 3 ermittelt und aus diesem Wirkdruck auf die Stellung der Drosselklappe 3 geschlossen.

Eine Regelung des Raumdruckes erfolgt in einer separaten Einrichtung 10, welche eine Bypass-Leitung 11 um die Einrichtung 2 zur Regelung des Luftvolumenstromes aufweist. In diese Bypass-Leitung 11 ist eine weitere Drosselklappe 12 eingesetzt, der ein eigener Stellantrieb 13 zugeordnet ist. Der Stellantrieb 13 steht über die gestrichelt angedeutete Leitung 14 mit dem Regler 6 in Verbindung. Eine weitere Drosselklappe 15 in der Bypass-Leitung 11 kann von Hand geregelt werden; diese ist aber nicht zwingend notwendig.

Während der Luftkanal 1 eine Nennweite d besitzt, weist die Bypass-Leitung 11 eine Nennwerte d₁ auf, die wesentlich geringer ist als die Nennweite d des Luftkanals 1. Die Nennweite der Bypass-Leitung beträgt in einem bevorzugten Ausführungsbeispiel 100 mm, während der Luftkanal 1 mit einer Nennweite 125/160/200/250/315/400 mm hergestellt werden kann.

Die Funktionsweise der vorliegenden Erfindung ist folgende

Beispielsweise in einem Labor soll zur Vermeidung von eindringendem Staub od. dgl. ein Überdruck aufrechterhalten werden. Dieser Überdruck soll beispielsweise 10 Pascal betragen. Der Sensor 7 misst diesen Überdruck und der Sensor 8 misst den Wirkdruck vor der Drosselklappe 3.

Ist die Drosselklappe 3 geschlossen, da keine Belüftung des Labors gewünscht wird, erfolgt die Regelung des Raumdruckes ausschliesslich durch die Veränderung der Stellung der Drosselklappe 12 in der Bypass-Leitung 11. Unterschreitet der Raumdruck den vorgegebenen Wert von 10 Pascal, wird die Drosselklappe 12 geöffnet bis der gewünschte Überdruck wieder eingestellt ist.

Wird eine Belüftung des Labors gewünscht, erfolgt ein Öffnen der Drosselklappe 3 über dem Regel 6. Da jetzt Luft über den Luftkanal 1 dem Raum zugeführt wird,' kann die Drosselklappe 12 in der Bypass-Leitung 11 entsprechend gedreht werden, sodass sich der freie Querschnitt der Bypass-Leitung 11 vermindert. Dies kann bis zu einem Schliessen der Bypass-Leitung führen, sodass dann die Aufrechterhaltung des Überdruck in dem Raum allein durch die Drosselklappe 3 bewirkt wird. In den jeweiligen Zwischenstellungen werden Drosselklappe 3 in dem Luftkanal 1 und Drosselklappe 12 in der Bypass-Leitung 11 über den Regler 6 aufeinander abgestimmt, sodass in dem Labor immer einer Druck von 10 Pascal herrscht. Hierbei kann der Regler 6 selbstständig zwischen der Raumdruck- und Volumenstromregelung umschalten.

### Bezugszeichenliste

| | | | | | |
|---|---|---|---|---|---|
| 1 | Luftkanal | 34 | | 67 | |
| 2 | Einrichtung z. R. d. Luftvolumenstromes | 35 | | 68 | |
| 3 | Drosselklappe | 36 | | 69 | |
| 4 | Stellantrieb | 37 | | 70 | |
| 5 | Leitung | 38 | | 71 | |
| 6 | Regler | 39 | | 72 | |
| 7 | Sensor | 40 | | 73 | |
| 8 | Sensor | 41 | | 74 | |
| 9 | Messkreuz | 42 | | 75 | |
| 10 | Einrichtung z. R.d. Raumdruckes | 43 | | 76 | |
| 11 | Bypass-Leitung | 44 | | 77 | |
| 12 | Drosselklappe | 45 | | 78 | |
| 13 | Stellantrieb | 46 | | 79 | |
| 14 | Leitung | 47 | | | |
| 15 | Drosselklappe | 48 | | | |
| 16 | | 49 | | A | Drehachse |
| 17 | | 50 | | | |
| 18 | | 51 | | | |
| 19 | | 52 | | d | Nennwert |
| 20 | | 53 | | | |
| 21 | | 54 | | | |
| 22 | | 55 | | | |
| 23 | | 56 | | | |
| 24 | | 57 | | | |
| 25 | | 58 | | | |
| 26 | | 59 | | | |
| 27 | | 60 | | | |
| 28 | | 61 | | | |
| 29 | | 62 | | | |
| 30 | | 63 | | | |
| 31 | | 64 | | | |
| 32 | | 65 | | | |
| 33 | | 66 | | | |

## Patentansprüche

1. Verfahren zum Be- und/oder Entlüften eines Raumes, insbesondere eines relativ luftdichten Raumes, wie beispielsweise eines Labors oder Reinraumes, in oder aus den/m Luft über einen Luftkanal (1) ein- bzw, ausgebracht wird, wobei in dem Luftkanal (1) eine Regelung des Luftvolumenstromes stattfindet, und wobei der Luftdruck in dem Raum geregelt wird
**dadurch gekennzeichnet,**
**dass** ein Druck des Volumenstromes in dem Luftkanal (1) und der Luftdruck in dem Raum in einem Regler (6) ermittelt und geregelt werden, wobei dem Regler (6) zwei Sensoren (7, 8) zugeordnet sind, von denen der eine Sensor (7) den Raumdruck und der andere Sensor (8) den Wirkdruck in dem Luftkanal (1) ermittelt und regelt, wobei die Regelung des Volumenstroms im Luftkanal (1) und die Regelung des Raumdrucks unabhängig voneinander erfolgt.

2. Verfahren nach Anspruch 1, **dadurch gekennzeichnet, dass** der Luftdruck in dem Raum konstant gehalten wird.

3. Verfahren nach Anspruch 1 oder 2, **dadurch gekennzeichnet, dass** die Regelung des Luftdruckes in dem Raum in einem Bypass (11) zur Regelung des Luftvolumenstromes durchgeführt wird.

4. Verfahren nach einem der Ansprüche 1 bis 3 **dadurch gekennzeichnet, dass** der Regler (6) selbstständig zwischen Raumdruck- und Volumenstromregelung umschaltet.

5. Vorrichtung zum Be- und/oder Entlüften eines Raumes nach Anspruch 1, **dadurch gekennzeichnet, dass** der Einrichtung (2) zur Regelung des Luftvolumenstromes eine Einrichtung (10) zur Regelung des Druckes in dem Raum zugeordnet ist, wobei die Einrichtung (2) zur Regelung des Luftvolumenstromes in dem Luftkanal (1) eine Drosselklappe (3) und einen Regler (6) aufweist und dem Regler (6) zwei Sensoren (7, 8) zugeordnet sind, wobei der eine Sensor (7) den Raumdruck und der andere Sensor (8) den Wirkdruck in dem Luftkanal (1) ermittelt, wobei die Regelung des Volumenstroms im Luftkanal (1) und die Regelung des Raumdrucks unabhängig voneinander erfolgt.

6. Vorrichtung nach Anspruch 5, **dadurch gekennzeichnet, dass** die Einrichtung (10) zur Regelung des Druckes in dem Raum in einer Bypass-Leitung (11) zu der Einrichtung (2) zur Regelung des Luftvolumenstromes angeordnet ist.

7. Vorrichtung nach Anspruch 6, **dadurch gekennzeichnet, dass** in die Bypass-Leitung (11) eine Drosselklappe (12) eingesetzt ist.

8. Vorrichtung nach Anspruch 7, **dadurch gekennzeichnet, dass** der Drosselklappe (12) ein schnelllaufender Stellantrieb (13) zugeordnet ist.

9. Vorrichtung nach wenigstens einen der Ansprüche 6 bis 8, **dadurch gekennzeichnet, dass** eine Nennweite (d₁) der Bypass-Leitung (11) geringer ist als eine Nennweite (d) des Luftkanals (1).

## Claims

1. A method for ventilating and/or removing air from a room, in particular a relatively airtight room, such as for example a laboratory or clean room, into or out of which air is introduced or removed respectively via an air duct (1), with regulation of the air volume flow taking place in the air duct (1), and the air pressure in the room being regulated,
**characterised in that**
a pressure of the volume flow in the air duct (1) and the air pressure in the room being determined and regulated in a regulator (6), with two sensors (7, 8) being associated with the regulator (6), of which the one sensor (7) determines and regulates the room pressure and the other sensor (8) determines and regulates the effective pressure in the air duct (1), the regulation of the volume flow in the air duct (1) and the regulation of the room pressure taking place independently of each other.

2. A method according to Claim 1, **characterised in that** the air pressure in the room is kept constant.

3. A method according to Claim 1 or 2, **characterised in that** the regulation of the air pressure in the room is carried out in a bypass (11) for regulating the air volume flow.

4. A method according to one of Claims 1 to 3, **characterised in that** the regulator (6) switches independently between room-pressure regulation and volume-flow regulation.

5. A device for ventilating and/or removing air from a room according to Claim 1, **characterised in that** a means (10) for regulating the pressure in the room is allocated to the means (2) for regulating the air volume flow, the means (2) for regulating the air volume flow in the air duct (1) having a throttle valve (3) and a regulator (6), and two sensors (7, 8) being associated with the regulator (6), the one sensor (7) determining the room pressure and the other sensor (8) determining the effective pressure in the air duct (1), the regulation of the volume flow in the air duct (1) and the regulation of the room pressure taking place independently of each other.

6. A device according to Claim 5, **characterised in that** the means (10) for regulating the pressure in the room is arranged in a bypass line (11) to the means (2) for regulating the air volume flow.

7. A device according to Claim 6, **characterised in that** a throttle valve (12) is inserted into the bypass line (11).

8. A device according to Claim 7, **characterised in that** a high-speed actuator (13) is associated with the throttle valve (12).

9. A device according to at least one of Claims 6 to 8, **characterised in that** a nominal width (d₁) of the bypass line (11) is less than a nominal width (d) of the air duct (1).

## Revendications

1. Procédé destiné à l'alimentation et l'évacuation d'air d'une pièce, en particulier d'une pièce relativement étanche à l'air, telle que par exemple un laboratoire ou une pièce propre vers laquelle ou de laquelle de l'air est alimenté ou évacué par l'intermédiaire d'un canal d'air (1), dans le canal d'air (1) ayant lieu une régulation du courant de volume d'air, et la pression d'air étant réglée dans la pièce,
**caractérisé par le fait**
**qu'**une pression de courant de volume dans le canal d'air (1) et la pression d'air dans la pièce sont déterminées et réglées dans un régulateur (6), au régulateur (6) étant associés deux capteurs (7, 8) dont un capteur (7) détermine et régule la pression dans la pièce et l'autre capteur (8) la pression de service dans le canal d'air (1), la régulation du courant de volume dans le canal d'air (1) et la régulation de la pression dans la pièce ayant lieu indépendamment l'une de l'autre.

2. Procédé selon la revendication 1, **caractérisé par le fait que** la pression d'air est maintenue constante dans la pièce.

3. Procédé selon la revendication 1 ou 2, **caractérisé par le fait que** la régulation de la pression d'air dans la pièce s'effectue dans un contournement (11) de la régulation du courant de volume d'air.

4. Procédé selon l'une des revendications 1 à 3, **caractérisé par le fait que** le régulateur (6) commute automatiquement entre régulation de pression de la pièce et régulation du courant de volume.

5. Dispositif destiné à alimenter et/ou évacuer de l'air d'une pièce selon la revendication 1, **caractérisé par le fait qu'**au dispositif (2) destiné à la régulation du courant de volume d'air est associé un dispositif (10) destiné à la régulation de la pression dans la pièce, le dispositif (2) destiné à la régulation du courant de volume d'air dans le canal d'air (1) présentant un papillon d'obturation (3) et un régulateur (6) et au régulateur (6) étant associés deux capteurs (7, 8), un capteur (7) déterminant la pression de la pièce et l'autre capteur (8) la pression de service dans le canal d'air (1), la régulation du courant de volume dans le canal d'air (1) et la régulation de la pression dans la chambre ayant lieu indépendamment l'une de l'autre.

6. Dispositif selon la revendication 5, **caractérisé par le fait que** le dispositif (10) destiné à la régulation de la pression dans la pièce est disposé dans un conduit de contournement (11) vers le dispositif (2) destiné à la régulation de courant de volume d'air.

7. Dispositif selon la revendication 6, **caractérisé par le fait que** dans le conduit de contournement (11) est placé un papillon d'obturation (12).

8. Dispositif selon la revendication 7, **caractérisé par le fait qu'**au papillon d'obturation (12) est associé un entraînement de réglage à grande vitesse (13).

9. Dispositif selon au moins l'une des revendications 6 à 8, **caractérisé par le fait qu'**un diamètre nominal (d₁) du conduit de contournement (11) est plus petit qu'un diamètre nominal (d) du canal d'air (1).
